# FASCICULE DE BREVET EUROPEEN

(11) **EP 1 103 043 B1**
(45) Date de publication et mention de la délivrance du brevet: **05.06.2002**
(21) Numéro de dépôt: 99936667.7
(22) Date de dépôt: 02.08.1999
(51) Int. Cl.: G09F 13/08, F42B 4/18

(54) **PROCEDE ET DISPOSITIF D'ILLUMINATION DE MOTIFS DANS UN FEU D'ARTIFICE**
MUSTERBELEUCHTUNGSVERFAHREN UND MUSTERBELEUCHTUNGSVORRICHTUNG MIT FEUERWERK
METHOD AND DEVICE FOR ILLUMINATING PATTERNS IN FIREWORKS

(30) Priorité: 03.08.1998 FR 9810108
(43) Date de publication de la demande: 30.05.2001
(73) Titulaire: Souche, Guy, 06530 Peymeinade (FR); Kervenka, Pierre, 06530 Peymeinade (FR)
(72) Inventeur: KERVENKA, Pierre, F-06530 Peymeinade (FR)
(74) Mandataire: Bonneau, Gérard
(86) Numéro de dépôt international: FR9901909
(87) Numéro de publication internationale: WO0008623

(56) Documents cités:
- FR-A- 2 740 391
- GB-A- 2 027 249
- GB-A- 2 284 470
- US-A- 4 209 823
- US-A- 4 387 522

## Description

### Domaine de la technique

La présente invention concerne les feux d'artifice et en particulier un procédé d'illumination de motifs particuliers par une pièce d'artifice.

### Etat de la technique

Les feux d'artifice sont tirés généralement à l'occasion d'une festivité ou pour commémorer une fête telle que la fête nationale du 14 juillet.

On a donc songé qu'il serait judicieux qu'au cours d'un feu d'artifice, on puisse faire passer un message, même bref, s'adressant à quelqu'un en particulier ou pour rappeler un événement aux spectateurs. Jusqu'à maintenant, la méthode mise en oeuvre consiste à confectionner sur un panneau le message à faire passer sous forme de "lances de décor" consistant à former sur le panneau le contour des lettres du message à l'aide de feux de Bengale tous reliés par une mèche. Lorsque la mèche est allumée, les lettres du message s'illuminent et peuvent ainsi être lues dans la nuit par les spectateurs. Malheureusement, ce procédé est long à mettre en oeuvre et fait courir le risque de déclencher un incendie. En outre, seul le contour des lettres du message est illuminé.

### Exposé de l'invention

C'est pourquoi le but de l'invention est de réaliser un procédé de mise en oeuvre d'un feu d'artifice dans lequel l'illumination d'un motif est réalisée de façon simple et sans risque.

L'objet principal de l'invention est donc un procédé d'illumination d'un motif dans un feu d'artifice dans lequel le motif se trouvant sur au moins un panneau situé entre une pièce pyrotechnique et les spectateurs, est rendu lumineux par l'allumage de la pièce pyrotechnique.

Selon une caractéristique de l'invention, le panneau sur lequel se trouve le motif formé de portions translucides est constitué par un matériau comprenant des alvéoles jouant le rôle de boîtes à lumière.

### Brève description des figures

Les buts, objets et caractéristiques de l'invention ressortiront mieux à la lecture de la description qui suit, faite en référence aux dessins dans lesquels :
- la figure 1 représente schématiquement un mode de réalisation mettant en oeuvre le procédé selon l'invention,
- la figure 2 représente un panneau en forme de coeur utilisé pour la mise en oeuvre de l'invention,
- la figure 3 représente schématiquement un mode de réalisation du procédé selon l'invention utilisant trois panneaux juxtaposés entourant complètement la pièce pyrotechnique, et
- la figure 4 est une coupe du matériau utilisé de préférence pour réaliser les panneaux utilisés dans la mise en oeuvre de l'invention.

### Description détaillée de l'invention

Comme illustré sur la figure 1, le système mettant en oeuvre les principes de l'invention est constitué d'une pièce pyrotechnique 10 déposée sur un support 12 fixé au sol, et d'un panneau 14 solidaire du support 12 par une fixation 16. Le panneau 14 est pour sa plus grande partie opaque, exceptée une portion translucide 18 représentée dans le cas présent par la lettre majuscule A. Le panneau 14 étant disposé de façon à se trouver entre la pièce pyrotechnique 10 et les spectateurs du feu d'artifice, lorsque la pièce pyrotechnique 10 est allumée, la vive lumière dégagée par ce dernier illumine l'arrière du panneau 14 et donc rend lumineuse la portion translucide 18 du panneau, c'est à dire le A.

Le panneau 14 peut avoir n'importe quelle forme, rectangulaire, carrée, circulaire..., et peut être de toutes dimensions sans sortir du cadre de l'invention tel que défini dans les revendications. La portion translucide 18 peut également prendre des formes diverses. Dans la plupart des cas, la portion translucide sera formée de lettres, mots ou phrases expressives comme, par exemple, les initiales d'une personne, son prénom, son nom, "BIENVENUE", "NOEL", ou même "BON ANNIVERSAIRE".

La distance séparant la pièce pyrotechnique du panneau dépend évidemment de la grandeur de ce dernier. Ainsi, la distance peut varier entre 1 m et 5 m pour un panneau dont la dimension principale varie de 2 m à 10 m.

Un exemple de réalisation est illustré sur la figure 2 où le panneau 20 a la forme d'un coeur et la portion translucide 22 est formée des initiales UM.

Dans le cas où le panneau ne présente pas une trop grande dimension, comme c'est le cas du panneau 20 de la figure 2, la lumière due à la pièce pyrotechnique se trouvant derrière le panneau créé une illumination du pourtour du panneau due à la diffusion 24 de la lumière par le bord et donc permet de mettre en évidence une forme particulière comme ici un coeur.

Un autre mode de réalisation de l'invention est illustré sur la figure 3 où le panneau présente trois faces 30, 32, 34, se refermant autour de la pièce pyrotechnique. Lorsque la pièce pyrotechnique est allumée, au moins une portion translucide telle que la portion 36 du panneau de face, est visible par des spectateurs qui se seraient placés tout autour du site où est allumé le feu d'artifice. Dans le cas illustré sur la figure, toutes les portions translucides sont identiques, mais on peut très bien envisager des motifs différents pour chacun des trois panneaux. On peut d'ailleurs prévoir de faire mouvoir en rotation le support 38 de façon à faire tourner lentement l'ensemble des trois panneaux pendant tout le temps où la pièce pyrotechnique est allumée. Il est bien entendu possible de disposer de 4, 5 ou plus de panneaux juxtaposés autour de la pièce pyrotechnique.

Dans le mode de réalisation préféré de l'invention, le panneau a la structure représentée en coupe sur la figure 4. Il est formé de deux parois 40 et 42, peu épaisses, parallèles, réunies par des cloisons 44, 46 et 48 de même épaisseur que les parois 40 et 42, de façon à former des alvéoles de forme carrée ou rectangulaire. Le matériau constituant les parois et les cloisons est translucide, de préférence blanc (mais il pourrait être d'une autre couleur), de manière à ce que les alvéoles constituent des boîtes à lumières par la diffusion de la lumière. Pour former le panneau définitif, au moins une des faces du panneau est recouverte d'un revêtement opaque (obtenu par peinture, sérigraphie ou autre) sauf sur la portion devant s'illuminer alors que le reste du panneau reste opaque lorsque la pièce pyrotechnique est allumée.

On peut, sans sortir du cadre de l'invention tel que défini dans les revendications, remplacer la structure de panneau illustrée sur la figure 4 par tout autre structure exerçant la fonction de boîte à lumière diffusant la lumière à peu près uniformément sur une face lorsque l'autre face est illuminée par une source lumineuse.

## Revendications

1. Procédé d'illumination d'un motif dans un feu d'artifice **caractérisé en ce que** ledit motif se trouve sur au moins un panneau (14; 20 ; 30, 32, 34) situé entre une pièce pyrotechnique (10) et les spectateurs et est rendu lumineux par l'allumage de ladite pièce pyrotechnique.

2. Procédé selon la revendication 1, dans lequel ledit panneau (14; 20; 30, 32, 34) comprend des portions opaques et des portions translucides (18; 22; 36) de manière à rendre lumineux pour les spectateurs le motif constitué par les portions translucides dudit panneau (14; 20; 30, 32, 34) lorsque ladite pièce pyrotechnique est allumée.

3. Procédé selon la revendication 1 ou 2, consistant à placer au moins trois panneaux juxtaposés (30, 32, 34) entourant ladite pièce pyrotechnique, lesdits panneaux comprenant chacun des portions opaques et des portions translucides (36) de, sorte que l'allumage de ladite pièce pyrotechnique permet l'illumination d'autant de motifs qu'il y a de panneaux, lesdits motifs pouvant être identiques ou différents.

4. Dispositif d'illumination d'un motif dans un feu d'artifice à l'aide d'une pièce pyrotechnique (10), **caractérisé en ce qu'**il comprend au moins un panneau (14; 20; 30, 32, 34) placé entre ladite pièce pyrotechnique et les spectateurs, ledit panneau comprenant des portions opaques et des portions translucides (18; 22; 36) de manière à rendre lumineux le motif constitué par les portions translucides dudit panneau lorsque ladite pièce pyrotechnique est allumée.

5. Dispositif selon la revendication 4, dans lequel trois panneaux juxtaposés (30, 32, 34) entourent ladite pièce pyrotechnique (10), lesdits panneaux comprenant chacun des portions opaques et des portions translucides (36) de sorte que l'allumage de ladite pièce pyrotechnique permet l'illumination d'autant de motifs qu'il y a de panneaux, lesdits motifs pouvant être identiques ou différents.

6. Dispositif selon la revendication 4 ou 5, dans lequel le matériau constituant le ou lesdits panneaux (14; 20; 30, 32, 34) forme une boîte à lumière qui s'illumine lorsque ladite pièce pyrotechnique (10) est allumée, lesdites portions opaques étant constituées par des portions qui ont été recouvertes d'un revêtement opaque.

7. Dispositif selon la revendication 6, dans lequel ledit matériau est translucide et forme des alvéoles délimitées par les deux parois extérieures (40, 42) du ou desdits panneaux et par des cloisons (44, 46, 48) reliant lesdites parois, chacune desdites alvéoles formant une boîte à lumière.

## Patentansprüche

1. Verfahren zur Beleuchtung eines Motivs in einem Feuerwerk, **dadurch gekennzeichnet, dass** das Motiv sich auf mindestens einer Tafel (14;20;30,32,34) befindet, die zwischen einem Feuerwerkskörper (10) und den Zuschauern angeordnet ist, und durch Zündung dieses Feuerwerkskörpers erleuchtet wird.

2. Verfahren nach Anspruch 1, bei dem diese Tafel (14;20; 30,32,34) lichtundurchlässige Bereiche und durchscheinende Bereiche (18;22;36) aufweist, so dass für die Zuschauer das von den durchscheinenden Bereichen der Tafel (14;20;30,32, 34) gebildete Motiv erleuchtet wird, wenn dieser Feuerwerkskörper gezündet wird.

3. Verfahren nach Anspruch 1 oder 2, das darin besteht, dass mindestens drei nebeneinandergesetzte, den Feuerwerkskörper umgebende Tafeln (30,32,34) aufgestellt werden, die jeweils lichtundurchlässige Bereiche und durchscheinende Bereiche (36) aufweisen, so dass die Zündung des Feuerwerkskörpers die Erleuchtung ebenso vieler Motive, wie Tafeln vorhanden sind, erlaubt, wobei diese Motive gleich oder verschieden sein können.

4. Vorrichtung zur Beleuchtung eines Motivs in einem Feuerwerk mit Hilfe eines Feuerwerkskörpers (10), **dadurch gekennzeichnet, dass** sie mindestens eine Tafel (14;20;30,32, 34) umfasst, die zwischen dem Feuerwerkskörper und den Zuschauern aufgestellt ist und die lichtundurchlässige Bereiche und durchscheinende Bereiche (18;22;36) aufweist, so dass das von den durchscheinenden Bereichen der Tafel gebildete Motiv erleuchtet wird, wenn der Feuerwerkskörper gezündet wird.

5. Vorrichtung nach Anspruch 4, bei der drei nebeneinander gesetzte Tafeln (30,32,34) den Feuerwerkskörper (10) umgeben, wobei diese Tafeln jeweils lichtundurchlässige Bereiche und durchscheinende Bereiche (36) aufweisen, so dass die Zündung des Feuerwerkskörpers die Erleuchtung von ebenso vielen Motiven, wie Tafeln vorgesehen sind, gestattet, wobei diese Motive gleich oder verschieden sein können.

6. Vorrichtung nach Anspruch 4 oder 5, bei der der die Tafel oder Tafeln (14;20;30,32,34) bildende Werkstoff einen Lichtkasten bildet, der erleuchtet wird, wenn der Feuerwerkskörper (10) gezündet wird, wobei die lichtundurchlässigen Bereiche aus Bereichen bestehen, die mit einem lichtundurchlässigen Überzug beschichtet wurden.

7. Vorrichtung nach Anspruch 6, bei der der Werkstoff durchscheinend ist und Kammern bildet, die von den beiden Außenwänden (40,42) der Tafel oder der Tafeln und von diese Wände verbindenden Querwänden (44,46,48) begrenzt werden und die jeweils einen Lichtkasten bilden.

## Claims

1. A process for illuminating a pattern in a fireworks display **characterized in that** said pattern is located on at least one panel (14) located between a pyrotechnic device (10) and the spectators and is illuminated when said pyrotechnic device is ignited.

2. The process according to claim 1, in which said panel (14) features opaque and translucent portions (18) so as to illuminate, for the spectators, the pattern formed by the translucent portions of said support (10) when said pyrotechnic device is ignited.

3. The process according to claim 1 or 2, consisting in placing at least three panels side by side (30, 32, 34) surrounding said pyrotechnic device, said panels each consisting of opaque and translucent portions (36) such that the ignition of said pyrotechnic device allows the illumination of as many patterns as there are panels, said patterns being identical or different.

4. A device for illuminating a pattern in fireworks by means of a pyrotechnic device (10), **characterized in that** it includes at least one panel (14) placed between said pyrotechnic device and the spectators, said panel featuring opaque and transparent portions (18) so as to illuminate the pattern formed by the transparent portions of said support when said pyrotechnic device is ignited.

5. The device according to claim 4, in which three panels placed side by side (30, 32, 34) surround said pyrotechnic device (10), said panels each consisting of opaque and translucent portions (36) such that the ignition of said pyrotechnic device allows the illumination of as many patterns as there are panels, said patterns being identical or different.

6. The device according to claim 4 or 5, in which the material forming said panel(s) (14, 30, 32, 34) forms a light box which lights up when said pyrotechnic device (10) is ignited, said opaque portions being made up of portions which are covered with an opaque coating.

7. The device according to claim 6, in which said material is transparent and forms cells bordered by the two outside walls (40, 42) of said panel(s) and by partitions (44, 46, 48) connecting said walls, each of said cells forming a light box.
